# EUROPÄISCHE PATENTSCHRIFT

(11) **EP 2 516 716 B1**
(45) Veröffentlichungstag und Bekanntmachung des Hinweises auf die Patenterteilung: **05.11.2014**
(21) Anmeldenummer: 10790992.1
(22) Anmeldetag: 20.12.2010
(51) Int. Cl.: D06F 39/00

(54) **VERFAHREN ZUR BEHANDLUNG VON WÄSCHE**
METHOD FOR TREATING LAUNDRY
PROCEDE DE TRAITEMENT DU LINGE

(30) Priorität: 23.12.2009 DE 102009055276
(43) Veröffentlichungstag der Anmeldung: 31.10.2012
(73) Patentinhaber: BSH Bosch und Siemens Hausgeräte GmbH, 81739 München (DE)
(72) Erfinder: HANAU, Andreas, 12359 Berlin (DE); HASSE, Torsten, 14641 Nauen (DE); SCHAUB, Hartmut, 14656 Brieselang (DE)
(86) Internationale Anmeldenummer: PCT/EP2010/070209
(87) Internationale Veröffentlichungsnummer: WO 2011/076720

(56) Entgegenhaltungen:
- EP-A1- 0 578 006
- EP-A1- 0 845 555
- WO-A1-2010/115683
- DE-A1- 1 944 397
- US-A- 3 505 216

## Beschreibung

Die Erfindung betrifft ein Verfahren zur Behandlung von Wäsche in einer Waschmaschine mit einem Laugenbehälter, einer Wäschetrommel, einem Wasserzulaufsystem, einem Laugenablaufsystem mit einer Laugenpumpe, einer Programmsteuerung, einer Entsalzungsvorrichtung zum Erzeugen von entsalztem Wasser, einem Weichwasserbehälter sowie einem Spülwasserspeicher, wobei das Verfahren mindestens einen Waschschritt und mindestens einen Spülschritt umfasst und in einem Spülschritt entsalztes Wasser eingesetzt wird, wobei das von der Entsalzungsvorrichtung entsalzte Wasser im Weichwasserbehälter aufgefangen wird, und das im Spülschritt eingesetzte entsalzte Wasser im Spülwasserspeicher gespeichert und in einem späteren Waschverfahren wieder verwendet wird.

Ein solches Verfahren geht hervor aus der EP 0 845 555 A1. Bei dem dort beschriebenen Verfahren erfolgt in einer Waschmaschine nach jedem Schritt eines Waschverfahrens und unabhängig davon, ob dieser Schritt ein Wasch- oder Spülschritt ist, eine weitgehende Wiederverwendung des angefallenen Abwassers. Dazu wird dieses Abwasser in einem entsprechenden Speicher gesammelt und einer Filtereinrichtung zugeführt. Gereinigtes Wasser gelangt von dieser Einrichtung in einen weiteren Speicher, aus dem es für einen nachfolgenden Schritt entnommen wird.

Bei der Behandlung von verschmutzter Wäsche in einer Waschmaschine schließt sich im Allgemeinen an den eigentlichen Waschschritt unter Verwendung von geeigneten Reinigungsmitteln eine Spülphase mit einem oder mehreren Spülschritten mit Wasser an. In dieser Spülphase werden die Wäschestücke von der mit Verunreinigungen und Reinigungsmitteln angereicherten Waschlauge sowie ggf. auf den Wäschestücken anhaftenden Resten von Verunreinigungen und Reinigungsmitteln befreit. Die auf den Fasern der Wäschestücke verbleibende Menge an solchen Substanzen ist umso niedriger, je mehr Wasser beim Spülen verwendet wird und/oder je häufiger mit Wasser gespült wird. Die zum Spülen aufgewandte Zeit und Wassermenge sollen jedoch aufgrund der Ansprüche von Benutzern von Waschmaschinen sowie in Hinblick auf den Umweltschutz reduziert werden. Gleichzeitig steigen die Ansprüche an die Spüleffizienz einer Waschmaschine.

In Geschirrspülmaschinen werden Wasserenthärter eingesetzt, die das verwendete Frischwasser "weicher" machen sollen. Unter Wasserenthärtung versteht man die Beseitigung der im Wasser gelösten Erdalkali-Kationen Ca²⁺ und Mg²⁺, welche die Waschwirkung von Waschmitteln durch Bildung von Kalkseifen reduzieren und zu störenden Kesselsteinablagerungen in Rohrleitungen und Apparaten führen können. Aus umgangssprachlich hartem Wasser wird weiches Wasser erzeugt. Die Entfernung von lediglich Calcium- und Magnesium-Ionen aus dem Wasser, wie es beim Geschirrspülen geschieht, würde in einem Waschverfahren für Wäsche die Spüleffizienz nicht merklich verbessern. Waschmitteln sind daher oft sogenannte Wasserenthärterchemikalien zugesetzt, welche starke Wechselwirkungen mit den Erdalkali-Kationen eingehen, die dann nicht mehr für störende Reaktionen zur Verfügung stehen. Die Erdalkali-Kationen werden dabei nicht aus dem Wasser entfernt. Das Wasser zeigt dann in gewissen Grenzen das Verhalten von weichem Wasser. Dieser Vorgang ist also keine eigentliche Enthärtung und die Nachteile von hartem Wasser bleiben im Wesentlichen bestehen. Hinzu kommt, dass beim Spülgang auch die Wasserenthärter mit entfernt werden müssen, was die Menge an benötigtem Spülwasser eher noch erhöht.

Die DE 19 44 397 A1 beschreibt eine Wasch- oder Geschirrspülmaschine mit einer Einrichtung zur Wasserenthärtung, die nach dem Prinzip der umgekehrten Osmose arbeitet, mit mindestens einer halbdurchlässigen Folie, die mit ihrer einen Fläche einer Wasserzulaufleitung und mit ihrer anderen Fläche einer Wasserablaufleitung zugeordnet ist. In der Zeichnung ist eine Geschirrspülmaschine dargestellt, in der ein Vorratsbehälter für enthärtetes Wasser vorgesehen sein kann, der mit einem Ablaufventil ausgestattet ist.

Die DE 197 09 085 A1 beschreibt ein Verfahren zum Waschen von Wäsche, insbesondere in einer Haushaltswaschmaschine, bei dem die Wäsche in einem Laugenbehälter während eines Waschabschnitts mit Waschflüssigkeit und während darauffolgender Spülabschnitte mit Spülflüssigkeit behandelt wird und bei dem am Ende des jeweiligen Wasch-/Spülabschnitts der Laugenbehälter entleert wird, wobei die Waschflüssigkeit und/oder die Spülflüssigkeit mindestens eines Spülabschnitts in einen Auffangbehälter entleert werden und nach einer Aufbereitung durch ein Umkehrosmose-, Mikro-, Ultra- oder Nanofiltrationsverfahren unter Zwischenspeicherung in einem Speicherbehälter wiederverwendet werden. Die aufbereitete Wasch- oder Spülflüssigkeit wird einem späteren Spülabschnitt des gleichen Programmablaufs zugeführt.

Die DE 296 11 091 U1 beschreibt ein flüssigkeitsführendes Hausgerät mit einer Programmsteuerung, bei dem der weitere Programmablauf abhängig von erfassten Messgrößen einstellbar ist, wobei wenigstens ein Leitwertsensor angeordnet ist, durch den der Leitwert einer im Wirkungsbereich des Hausgeräts befindlichen Flüssigkeit bestimmbar ist.

Die nicht vorveröffentlichte WO 2010/115683 A1 beschreibt ein wasserführendes Haushaltsgerät, z.B. eine Waschmaschine, mit einer Entsalzungsvorrichtung. Die Entsalzungsvorrichtung kann eine Umkehrosmose-Einrichtung, eine Elektrodialyse-Einrichtung und/oder ein Ionentauscher sein. Wenn bei der Entsalzung als Nebenprodukt Wasser mit einer höheren Salzkonzentration erzeugt wurde, beispielsweise durch Umkehrosmose, kann dieses gespeichert und dann in einem späteren Waschverfahren in einem der ersten Spülgänge verwendet werden. Gemäß diesem Dokument kann auch ein Spülwasserspeicher vorhanden sein, in welchem das gebrauchte Spülwasser zwischengespeichert wird, um dann zum Beispiel in einem nachfolgenden Waschgang verwendet zu werden.

Aufgabe der vorliegenden Erfindung war daher die Bereitstellung eines Verfahrens zur Behandlung von Wäsche in einer Waschmaschine bei reduziertem Wasserverbrauch.

Die der Erfindung zugrunde liegende Aufgabe wird durch ein Verfahren zur Behandlung von Wäsche in einer Waschmaschine gemäß dem unabhängigen Patentanspruch gelöst. Bevorzugte Ausgestaltungen der Erfindung sind in den abhängigen Patentansprüchen aufgeführt.

Die Erfindung betrifft somit ein Verfahren zur Behandlung von Wäsche in einer Waschmaschine mit einem Laugenbehälter, einer Wäschetrommel, einem Wasserzulaufsystem, einem Laugenablaufsystem mit einer Laugenpumpe, einer Programmsteuerung, einer Entsalzungsvorrichtung zum Erzeugen von entsalztem Wasser, einem Weichwasserbehälter sowie einem Spülwasserspeicher, wobei das Verfahren mindestens einen Waschschritt und mindestens einen Spülschritt umfasst und in einem Spülschritt entsalztes Wasser eingesetzt wird, wobei das von der Entsalzungsvorrichtung entsalzte Wasser im Weichwasserbehälter aufgefangen wird, und das im Spülschritt eingesetzte entsalzte Wasser im Spülwasserspeicher gespeichert und in einem späteren Waschverfahren wieder verwendet wird. Dieses Verfahren umfasst erfindungsgemäß während eines oder mehrerer Waschgänge die folgenden Schritte:
(a) Entsalzen von Wasser aus dem Wasserzulaufsystem mittels der Entsalzungsvorrichtung, wobei das dabei erzeugte Weichwasser im Weichwasserbehälter gespeichert wird und das dabei erzeugte Hartwasser in einem Hartwasserbehälter gespeichert wird;
(b) Einsetzen von Hartwasser aus dem Hartwasserbehälter in einem ersten Spülschritt; und
(c) Einsetzen von Weichwasser aus dem Weichwasserbehälter in einem letzten Spülschritt.

Hierbei kann vorzugsweise in einem zweiten Spülschritt zwischen dem ersten Spülschritt und dem zweiten Spülschritt Wasser aus dem Wasserzulaufsystem und/oder entweder Weichwasser oder Hartwasser eingesetzt werden.

Die Waschmaschine der vorliegenden Erfindung ist eine Waschmaschine im eigentlichen Sinne oder ein Waschtrockner. Im Folgenden wird für beide Geräte der Ausdruck Waschmaschine verwendet.

Die erfindungsgemäße Waschmaschine umfasst eine Programmsteuerung, über welche die durchzuführenden Programme gesteuert werden. Vorzugsweise ist die Programmsteuerung mit einer Anzeigeeinrichtung verbunden, die zusätzlich auch Eingabeeinrichtungen für die Eingabe von Daten durch den Benutzer umfassen kann.

Ein als "enthärtetes Wasser" bezeichnetes Wasser muss den Anforderungen, die ein als "destilliert" oder "demineralisiert" gemäß herkömmlichem Maßstab bezeichnetes Wasser zu erfüllen hat, nicht unbedingt genügen. Demineralisiertes Wasser, auch als deionisiertes, vollentsalztes Wasser, VE-Wasser oder Deionat bezeichnet, ist Wasser (H2O) ohne die im normalen Quell- oder Leitungswasser vorkommenden Mineralien (Salze, Ionen). Zur Bestimmung des Reinheitsgrades eines demineralisierten Wassers wird unter Verwendung eines Leitwertmessgerätes die Leitfähigkeit gemessen. Die Leitfähigkeit wird in S/m (Siemens pro Meter) angegeben. Da demineralisiertes Wasser eine sehr geringe Leitfähigkeit aufweist, ist die gebräuchliche Einheit mS/m bzw. im technischen Sprachgebrauch µS/cm. Leitungswasser hat in Abhängigkeit von der Wasserhärte eine Leitfähigkeit von 700 bis 800 µS/cm. Auch enthärtetes Wasser liegt noch bei etwa 600 µS/cm. Der Wert für entsalztes Wasser hängt von der Art der Entsalzung ab und liegt bei unter 200 µS/cm. Da Wasser chemisch betrachtet ein Ampholyt ist, der mit sich selbst reagieren kann, hat selbst reinstes Wasser eine geringe elektrische Leitfähigkeit: rechnerischer Grenzwert 0,055 µS/cm bei 25°C. Der Wert bei destilliertem Wasser liegt zwischen 0,5 und 5 µS/cm.

Für die Zwecke der vorliegenden Erfindung wird unter einem entsalzten Wasser (Weichwasser) im Sinne der Erfindung Wasser verstanden, welches eine Leitfähigkeit von weniger als 200 µS/cm aufweist, vorzugsweise weniger als 100 µS/cm, stärker bevorzugt weniger als 50 µS/cm, stärker bevorzugt weniger als 20 µS/cm. Besonders bevorzugt ist vollentsalztes (VE) Wasser mit einer Leitfähigkeit von weniger als 10 µS/cm.

Erreicht wird dieser Grad der Entsalzung durch die Bereitstellung einer Entsalzungsvorrichtung in der Waschmaschine. Vorzugsweise ist die Entsalzungsvorrichtung an ein Wasserzulaufsystem, d.h. eine Frischwasserversorgung, angeschlossen. Dabei kann sie sich vor der Einspüleinrichtung befinden, oder auch an dieser vorbeigeführt werden.

Vorzugsweise ist die Entsalzungsvorrichtung eine Umkehrosmose-Einrichtung, eine Elektrodialyse-Einrichtung, eine Nanofiltrations-Einrichtung und/oder ein Ionenaustauscher.

Wenn beim erfindungsgemäßen Verfahren als Entsalzungsvorrichtung ein Ionenaustauscher eingesetzt wird, ist dieser erfindungsgemäß nicht besonders eingeschränkt. Vorzugsweise wird jedoch ein Kunstharz-Ionenaustauscher, insbesondere ein Mischbett-Ionenaustauscher verwendet. Der Ionenaustauscher kann in einer geeigneten Patrone (im Folgenden auch als "Ionenaustauscherpatrone" bezeichnet) vorliegen, die über Zu- und Ablaufanschlüsse verfügt. Das Einsetzen dieser Patrone in die Waschmaschine sowie das Entnehmen der Patrone kann mittels einer geeigneten Öffnung sowie Halterungsvorrichtung in der Waschmaschine erfolgen. Beispielsweise kann diese Patrone in entsprechende Zu- und Ablaufverbindungen der Waschmaschine einrasten.

Mehr bevorzugt wird erfindungsgemäß als Entsalzungsvorrichtung eine Umkehrosmose-Einrichtung, eine Elektrodialyse-Einrichtung oder eine Nanofiltrations-Einrichtung verwendet. Ganz besonders bevorzugt wird eine Umkehrosmose-Einrichtung eingesetzt.

Eine Umkehrosmose-Einrichtung ist eine Einrichtung, welche in einem als Umkehrosmose bezeichneten physikalischen Verfahren der Membranfiltration eine Aufkonzentrierung von in Flüssigkeit gelösten Stoffen ermöglicht, indem mittels Druck der natürliche Osmose-Prozess umgekehrt wird. Auf diese Weise kann Wasser nahezu wartungsfrei entsalzt werden. Ein Austausch oder eine Regeneration entfällt. Als Ergebnis der Umkehrosmose wird einerseits entsalztes Wasser (im Folgenden auch als "Weichwasser" bezeichnet) und andererseits aufgesalzenes Wasser (im Folgenden auch als "Hartwasser" bezeichnet) erhalten, die beide getrennt aufgefangen und weiter eingesetzt werden können.

Wenn bei der Entsalzung als Nebenprodukt Wasser mit einer höheren Salzkonzentration erzeugt wurde (z.B. ist dies bei der Umkehrosmose der Fall), kann dieses gespeichert und in einem späteren Waschverfahren in einem der ersten Spülgänge verwendet werden, vorzugsweise im ersten Spülgang. Das hat den Vorteil, dass waschaktive Substanzen stärker von den Salzen gebunden werden und in Partikelform ausgespült werden können. Dazu umfasst die erfindungsgemäße Waschmaschine einen Speicherbehälter (Hartwasserbehälter), der an die Entsalzungsvorrichtung angeschlossen ist, und von dem das darin gespeicherte Wasser mit erhöhter Salzkonzentration dann wieder über entsprechende Leitungen dem Laugenbehälter zugeführt werden kann. Die Zuführung wird ebenfalls über die Programmsteuerung gesteuert.

Für eine zusätzliche Wassereinsparung kann das gebrauchte Spülwasser wiederverwendet werden. Dazu ist erfindungsgemäß ein Spülwasserspeicher vorgesehen, in welchem das gebrauchte Spülwasser zwischengespeichert wird, um dann zum Beispiel in einem nachfolgenden Waschgang verwendet zu werden. Besonders das gebrauchte Wasser aus den letzten Spülgängen ist so sauber, dass es ohne Weiteres anstelle von Frischwasser für die Benetzung und das Waschen von Wäsche verwendet werden kann. Zusätzlich hat bereits entsalztes, gebrauchtes Spülwasser den Vorteil, dass die Waschmittelkonzentration nicht bezüglich des Härtegrades angepasst werden muss, da das entsalzte Wasser schon "weich" ist, selbst wenn es erfindungsgemäß einen Spülgang durchlaufen hat. Somit ist das gebrauchte entsalzte Spülwasser als Waschwasser sogar vorteilhafter als Frischwasser. Ganz besonders bevorzugt wird das Spülwasser aus dem letzten Spülgang in einem Waschgang eines folgenden Waschverfahrens eingesetzt.

In einer bevorzugten Ausführungsform bilden der Speicherbehälter für aufgesalzenes Wasser (Hartwasserbehälter) und der Spülbehälter einen gemeinsamen Behälter, der aufgesalzenes Wasser oder Spülwasser aufnehmen kann. Dies ist erfindungsgemäß möglich, da aufgesalzenes Wasser und Spülwasser in einem Verfahren zur Behandlung von Wäsche zu verschiedenen Zeitpunkten aufgefangen und benötigt werden.

Die Größe von Weichwassertank, Speichertank für aufgesalzenes Wasser und Spülwasserspeicher kann in weiten Bereichen variieren. Im Allgemeinen beträgt deren Aufnahmekapazität für eine wässrige Flüssigkeit ca. 70 bis 90 % der in der Waschmaschine für das Waschen von 6 bis 8 kg Wäsche vorgesehenen Wassermenge. Sind für das Waschen von 6 bis 8 kg Wäsche beispielsweise 14 bis 18 I Wasser vorgesehen, so beträgt die Aufnahmekapazität von Weichwassertank, Speichertank für aufgesalzenes Wasser und Spülwasserspeicher in einer bevorzugten Ausführungsform 10 bis 16 l. Besonders vorteilhaft, weil raumsparend, ist es wenn als Spülwasserbehälter und Speicherbehälter für aufgesalzenes Wasser ein gemeinsamer Behälter benutzt wird.

In einer bevorzugten Ausführungsform der Erfindung weist die Waschmaschine einen ersten Sensor zur Feststellung der Funktionstüchtigkeit der Entsalzungsvorrichtung auf. Es kann z.B. ein Sensor zur Registrierung des Vorhandenseins einer Ionenaustauscherpatrone in der Waschmaschine vorgesehen sein.

Erfindungsgemäß bevorzugt ist ein erster Sensor, welcher zweckmäßigerweise stromabwärts von der Entsalzungsvorrichtung, vorzugsweise zwischen der Entsalzungsvorrichtung und dem Weichwasserbehälter, angeordnet ist und den Salzgehalt des aus der Entsalzungsvorrichtung austretenden Wassers misst. Als erster Sensor kommt insbesondere ein Sensor zum direkten oder indirekten Nachweis von Ionen in Frage. Geeignet ist beispielsweise eine ionenselektive Elektrode oder ein Leitfähigkeitssensor. Ein Leitfähigkeitssensor umfasst im Allgemeinen zwei in einer zu untersuchenden Flüssigkeit angeordnete Elektroden, welche über die zwischen ihnen gemessene Leitfähigkeit eine Aussage über die qualitative und quantitative Anwesenheit von verschiedenen Substanzen wie Salzen, Detergenzien oder Weichspüler ermöglichen. Erfindungsgemäß umfasst der erste Sensor vorzugsweise einen Leitfähigkeitssensor.

Der erste Sensor ist vorzugsweise mit der Programmsteuerung verbunden und kann somit zur Überwachung einer Entsalzungsfähigkeit der Entsalzungsvorrichtung herangezogen werden. Dabei misst der erste Sensor einen Salzgehalt L im Wasser, das die Entsalzungsvorrichtung verlässt, und vergleicht den gemessenen Salzgehalt L mit einem vorgegebenen und z.B. in der Programmsteuerung gespeicherten oberen Grenzwert L(max). Hierbei kann vorzugsweise bei Erreichen oder Überschreiten von L(max) eine Erschöpfung der Entsalzungsfähigkeit der Entsalzungsvorrichtung angezeigt werden. Geht die Entsalzungsfähigkeit der Entsalzungsvorrichtung, z.B. einer Ionenaustauscherpatrone, zur Neige, steigt der von einem Leitfähigkeitssensor als erstem Sensor registrierte Leitwert des aus der Patrone tretenden Wassers. Über eine Anzeigeeinrichtung der Waschmaschine kann dann akustisch oder optisch die Notwendigkeit eines Patronenwechsels angezeigt werden. Erfindungsgemäß kann vorgesehen sein, dass auch trotz fehlender Entsalzungsfähigkeit, z.B. fehlender Ionenaustauscherpatrone oder erschöpfter Ionenaustauscherkapazität, ein Wäschebehandlungsverfahren durchgeführt wird.

Es kann zusätzlich ein zweiter Sensor vorgesehen sein, welcher im Laugenbehälter einer Waschmaschine angeordnet ist und einen Gehalt S an anorganischen und organischen Substanzen in der dort vorhandenen Flüssigkeit misst und den gemessenen Gehalt S mit einem vorgegebenen Wert S(min) vergleicht. Die Programmsteuerung sorgt dafür, dass bei Erreichen oder Unterschreiten von S(min) eine Wasserzufuhr beendet und/oder kein weiterer Spülschritt durchgeführt wird. Der zweite Sensor ist vorzugsweise ein optischer Sensor, ein Tensiometer oder ein Leitfähigkeitssensor. Ein optischer Sensor misst optische Eigenschaften einer Flüssigkeit, die sich für Wasser und anorganische und/oder organische Substanzen enthaltendes Wasser unterscheiden. Entsprechend kann in einer wässrigen Lösung eine Anwesenheit von anorganischen und/oder organischen Substanzen qualitativ und quantitativ bestimmt werden. Ein Tensiometer ist ein einfaches, dynamisches Meßsystem zur Ermittlung des Gehalts an oberflächenaktiven Substanzen in einer Flüssigkeit. Mittels des Tensiometers wird nach dem sogenannten Blasendruckverfahren ein der Oberflächenspannung der Flüssigkeit proportionales Signal erzeugt, das der Konzentration an oberflächenaktiver Substanz entspricht. Besonders bevorzugt wird als zweiter Sensor ein optischer Sensor oder ein Leitfähigkeitssensor eingesetzt. Der zweite Sensor befindet sich vorzugsweise im unteren Bereich des Laugenbehälters.

Für eine quantitative Bestimmung des Gehalts an Salz bzw. anorganischen und organischen Substanzen können in einem Speicher der Programmsteuerung ggf. hinterlegte Daten zum Zusammenhang zwischen Art und Konzentration der Salze bzw. anorganischen und organischen Substanzen und Signal des jeweiligen Sensors (z.B. Leitfähigkeit, Oberflächenspannung, optische Charakteristika) herangezogen werden.

Vorzugsweise wird erfindungsgemäß eine erschöpfte Entsalzungsfähigkeit der Entsalzungsvorrichtung, d.h. die Anwesenheit von Salz in dem zu verwendenden Wasser, vor dem Kontakt mit den zu spülenden Wäschestücken, in Form eines optischen und/oder akustischen Signals angezeigt. Das gleiche gilt für die Anzeige der Entfernung von anorganischen und organischen Substanzen im Spülwasser im Laugenbehälter unter einen tolerierbaren Gehalt. Hierzu könnte beispielsweise eine akustische Anzeigeeinrichtung verwendet werden, wie z.B. ein oder mehrere Buzzer mit unterschiedlichen Geräuschen oder Tönen, oder ein Sprachsynthesizer mit Nachrichten wie "Ionenaustauscher regenerieren" oder "Spülen beendet". Entsprechende qualitative und quantitative Informationen über die Anwesenheit von Salzen im Wasser oder von anorganischen und/oder organischen Substanzen im Spülwasser können auch über eine optische Anzeigeeinrichtung (LED oder LCD) gegeben werden.

Im Allgemeinen wird in dem Verfahren zur Behandlung von Wäsche anschließend an die eigentliche Waschphase eine Spülphase durchgeführt, die aus einem oder mehreren Spülschritten mit Wasser, im Allgemeinen zwei bis drei Spülschritten, besteht. Erfindungsgemäß kann in jedem Spülschritt entsalztes Wasser eingesetzt werden. Vorzugsweise wird das erfindungsgemäße Verfahren nicht in einem ersten Spülschritt durchgeführt, sondern erst in einem zweiten und besonders bevorzugt in einem der letzten Spülschritte. In einer bevorzugten Ausführungsform wird im vorletzten und/oder letzten Spülschritt entsalztes Wasser eingesetzt. Die Menge an aus den Wäschestücken zu entfernenden Salzen und anderen Substanzen nimmt mit jedem Spülschritt ab, so dass entsalztes Wasser besonders effizient dann verwendet werden kann, wenn die Menge an aus den Wäschestücken zu entfernenden Salzen und anderen Substanzen bereits deutlich abgenommen hat.

Für einen ersten Spülschritt genügt im Allgemeinen Wasser mit einer im Leitungswasser üblichen Salzkonzentration, so dass ein zusätzlicher Effekt beim ersten Spülen durch die Verwendung entsalzten Wassers vergleichsweise gering ist. Im Gegenteil kann sogar durch Verwendung von Wasser mit höherer Salzkonzentration als im Leitungswasser (z.B. entstanden bei der Entsalzung mittel Umkehrosmose) ein positiver Effekt erzielt werden, da die waschaktiven Substanzen stärker durch die Salze gebunden werden können.

In Abhängigkeit von der Wasserhärte des aus dem Wasserzulaufsystem stammenden Wassers, d.h. Leitungswassers, der Leistungsfähigkeit der Entsalzungsvorrichtung und/oder der Beladungsmenge an Wäsche kann dem Weichwasser in einem Spülgang noch über das Wasserzulaufsystem Wasser zugeführt werden. Dies gilt vor allem für die ersten Spülgänge. Im letzten Spülgang wird dagegen vorzugsweise ausschließlich Weichwasser eingesetzt.

Die Spülwirkung des erfindungsgemäß entsalzten Wassers kann noch dadurch verbessert werden, dass im entsalzten Wasser ein schwach saurer pH-Wert eingestellt wird, beispielsweise durch Zugabe einer Säure.

Das in einem Spülschritt eingesetzte entsalzte Wasser wird anschließend erfindungsgemäß in einem Spülwasserbehälter gespeichert und in einem späteren Waschverfahren wieder verwendet, z.B. beim nächsten Waschgang. Der Vorteil ist hierbei, dass man die erforderliche Waschmittelmenge nur gemäß der Verschmutzung der Wäsche zu dosieren braucht, ohne Rücksicht auf die Wasserhärte, da das Wasser bereits entsalzt wurde. Die im letzten Spülgang wieder aufgenommenen Salze und Substanzen sind in so geringer Konzentration vorhanden, dass der Waschvorgang nicht beeinträchtigt wird.

Dem in einem Waschschritt verwendeten Spülwasser kann in Abhängigkeit von der Beladungsmenge und/oder der vorhandenen Menge Spülwasser im Spülwasserspeicher noch über das Wasserzulaufsystem Wasser zugeführt werden.

Die Signale des ersten und/oder zweiten Sensors können während des erfindungsgemäßen Verfahrens kontinuierlich oder diskontinuierlich gemessen werden. Beispielsweise kann die Messung durch einen ersten Sensor zu Beginn eines Spülschrittes erfolgen und die Messung durch einen zweiten Sensor nach beendeter Zufuhr von Wasser in den Laugenbehälter.

In einer bevorzugten Ausführungsform des erfindungsgemäßen Verfahrens misst ein erster Sensor einen Salzgehalt L in dem aus der Entsalzungsvorrichtung austretenden Wasser und vergleicht ihn mit einem vorgegebenen oberen Grenzwert L(max). Bei Erreichen oder Überschreiten von L(max) wird dann eine Erschöpfung der Entsalzungsvorrichtung angezeigt.

Vorzugsweise misst ein zweiter Sensor im Laugenbehälter einen Gehalt S an anorganischen und organischen Substanzen der dort vorhandenen Flüssigkeit und vergleicht ihn mit einem vorgegebenen Wert S(min). Bei Erreichen oder Unterschreiten von S(min) wird eine Wasserzufuhr beendet und/oder kein weiterer Spülschritt durchgeführt.

Vorzugsweise wird bei Erreichen oder Unterschreiten von S(min) die Wasserzufuhr beendet und/oder kein weiterer Spülschritt durchgeführt. Die in einem Spülschritt einzusetzende Menge an Wasser hängt im Allgemeinen von der Beladungsmenge der Waschmaschine mit Wäsche ab. Die Beladungsmenge kann durch eine an sich bekannte Maßnahme bestimmt werden. Im Ergebnis kann die Spülphase sehr genau auf die vorgegebene Beladung abgestimmt werden. Im Allgemeinen wird in einem Spülschritt für eine Wäschemenge von 5 kg eine Wassermenge von ca. 15 bis 18 I benötigt. Bei Durchführung des erfindungsgemäßen Verfahrens reduziert sich diese Wassermenge und/oder die Anzahl der durchzuführenden Spülschritte.

Nach den Spülschritten erfolgt im Allgemeinen noch ein Weichspülerzugabeschritt. Bei einem Weichspülerzugabeschritt gemäß der vorliegenden Erfindung können weitere Substanzen der zu behandelnden Wäsche zugegeben werden, z.B. ein Weichspüler, ein Imprägniermittel, Duftstoffe oder dergleichen. Da diese Substanzen auf der Wäsche verbleiben sollen, wird danach kein weiterer Spülschritt durchgeführt.

Die Erfindung hat zahlreiche Vorteile. Das erfindungsgemäße Verfahren hat den Vorteil, dass unter Beibehaltung des durch übliches Spülen erreichbaren Spüleffektes die insgesamt für die Spülphase erforderliche Menge an Wasser deutlich reduziert werden kann. Dies ist vorteilhaft ohne Verlängerung der Zeitdauer für die gesamte Behandlung der Wäsche in der Waschmaschine möglich. Überdies ermöglicht die Erfindung in bestimmten Ausführungsformen eine Reduzierung der Belastung der Wäsche mit unerwünschten Salzen sowie sonstigen anorganischen und/oder organischen Substanzen, so dass die Verwendung von Weichspüler reduziert oder vermieden werden kann.

Darüber hinaus ist die Erfindung von Vorteil, wenn das Waschen von Wäsche bei einer abgesenkten Waschtemperatur erfolgen soll, beispielsweise bei einer Temperatur im Bereich von 15 bis 20°C. Hier wird bisweilen befürchtet, dass diese niedrigen Temperaturen nicht zur Abtötung von Keimen genügen. Die vorliegende Erfindung trägt nun insbesondere auch bei solchen Waschverfahren zu einer Verbesserung der Hygiene bei, indem in Ausführungsformen der Erfindung mittels Umkehrosmose oder Dialyse Keime vom Wasch- bzw. Spülwasser abgetrennt werden können.

Die Erfindung wird im Folgenden anhand der in den Figuren 1 und 2 der beigefügten Zeichnung dargestellten Ausführungsbeispiele näher illustriert.
Figur 1 ist eine schematische Darstellung einer frontalen Schnittansicht einer ersten Ausführungsform einer Waschmaschine, die einen Weichwasserbehälter, einen Speicherbehälter für aufgesalzenes Wasser (hierin auch als "Hartwasserbehälter" bezeichnet) und einen Behälter für Spülwasser aufweist.
Figur 2 ist eine schematische Darstellung einer frontalen Schnittansicht einer zweiten Ausführungsform einer Waschmaschine, die einen Weichwasserbehälter und einen gemeinsamen Behälter für aufgesalzenes Wasser und Spülwasser aufweist.

In der schematischen Darstellung von Figur 1 sind die vorliegend relevanten Teile einer Waschmaschine, in der ein nachfolgend näher zu erläuterndes Verfahren durchgeführt werden kann, dargestellt. Andere Ausführungsformen sind denkbar.

Die Waschmaschine weist einen Laugenbehälter 1 auf, in dem eine Wäschetrommel 2 mit darin befindlicher Wäsche 7 drehbar gelagert und durch einen Antriebsmotor 14 betrieben werden kann. Im Zusammenwirken mit besonders geformten Wäschemitnehmern 4 und Schöpfeinrichtungen 5 für die Waschlauge 6 wird eine Intensivierung der Durchflutung der Wäsche 7 mit Waschlauge 6 oder mit Spülwasser 6 erreicht. Die Waschmaschine weist ein Laugenzulaufsystem auf, das einen Wasseranschluss für das Hauswassernetz 8, ein elektrisch steuerbares Ventil 9 und eine Zuleitung 10 zum Laugenbehälter 1 umfasst, die über eine Einspülschale 11 geführt ist, aus der das Zulaufwasser (Frischwasser) Behandlungsmittel in den Laugenbehälter 1 transportieren kann. Im Laugenbehälter 1 befindet sich eine Heizeinrichtung 13. Das Ventil 9 wie auch die Heizeinrichtung 13 können durch die Programmsteuerung 12 in Abhängigkeit von einem Programmablaufplan gesteuert werden. Ein Drucksensor 15 ist für die Messung des hydrostatischen Druckes p im Laugenbehälter 1 vorgesehen.

Es ist eine Entsalzungsvorrichtung 17 zur Entsalzung von Wasser vorgesehen, welche in dieser Ausführungsform eine Umkehrosmose-Vorrichtung ist, die zwischen dem Zulaufventil 9 und dem Laugenbehälter 1, insbesondere zwischen dem Ventil 9 und einem Weichwasserbehälter 24 bzw. Hartwasserbehälter 18, angeordnet ist, dabei aber über eine Leitung an der Einspülschale 11 vorbei mit dem Laugenbehälter 1 verbunden ist. In einer nicht dargestellten Ausführungsform kann die Entsalzungsvorrichtung 17 auch zwischen Ventil 9 und Einspülschale 11 vorgesehen sein. Es ist allerdings vorteilhaft, wenn die Entsalzungsvorrichtung 17 so angeordnet ist, dass sie nicht bei jedem Wasserzulauf zu dessen Entsalzen herangezogen werden muss, denn zum einen ist die Verwendung von entsalztem Wasser beim Waschen nicht unbedingt nötig, und zum anderen kann Entsalzerkapazität eingespart werden, wenn entsalztes Wasser nur in bestimmten Programmschritten zugeführt wird. Wie bereits erwähnt, soll vorzugsweise beim Spülen, und besonders bevorzugt in einem der letzten Spülschritte entsalztes Wasser verwendet werden.

Bei der in Fig. 1 gezeigten ersten Ausführungsform einer Waschmaschine resultiert aus der Umkehrosmose ein Teil entsalztes Wasser (vorliegend "Weichwasser" genannt), der in einem Weichwasserbehälter 24 aufgefangen wird. Hierzu ist die Entsalzungsvorrichtung 17 über eine erste Weichwasserleitung 25 mit dem Weichwasserbehälter 24 verbunden. Der Weichwasserbehälter 24 ist über eine zweite Weichwasserleitung 27 wiederum mit dem Laugenbehälter 1 verbunden, so dass entsalztes Wasser (Weichwasser) wie gewünscht in den Laugenbehälter 1 und damit in die Wäschetrommel 2 gegeben werden kann.

Zwischen der Entsalzungsvorrichtung 17 und dem Weichwasserbehälter 24 befindet sich ein Leitfähigkeitssensor 19 als erster Sensor zur Feststellung eines Salzgehaltes des durch die Entsalzungsvorrichtung 17 geleiteten Wassers.

Bei der in Fig. 1 gezeigten ersten Ausführungsform ist zusätzlich ein an die Entsalzungsvorrichtung 17 über eine Leitung für aufgesalzenes Wasser 26 angeschlossener Speicherbehälter 18 für Wasser mit höherer Salzkonzentration (Hartwasserbehälter 18) vorgesehen. Da es sich bei der in dieser Ausführungsform verwendeten Entsalzungsvorrichtung 17 um eine Umkehrosmose-Einrichtung handelt, wird hier das bei der Entsalzung entstehende aufgesalzene Wasser gesammelt und für eine spätere Verwendung aufgehoben, z.B. für anfängliche Spülgänge.

Zusätzlich ist in der dargestellten Ausführungsform noch ein Spülwasserspeicher 22 vorgesehen, welcher das beim Spülen der Wäsche verwendete Wasser speichern kann. Dieses Wasser (sogenanntes "Spülwasser") kann, insbesondere, wenn es sich um das zuvor entsalzte und dann beim Spülen eingesetzte Wasser handelt, für einen späteren Waschgang eingesetzt werden. Dazu ist der Spülwasserspeicher 22 über eine Leitung 23 ("erste Zuleitung für aufgesalzenes Wasser") mit dem Ventil 9 verbunden, das auch die Frischwasserzufuhr steuert.

Im unteren Bereich des Laugenbehälters 1 befindet sich ein zweiter Leitfähigkeitssensor als zweiter Sensor. Mit dem zweiten Leitfähigkeitssensor 20 kann der Gehalt des Spülwassers an anorganischen und organischen Substanzen nach dem Spülen ermittelt werden. Hierzu können in einem Speicher der Programmsteuerung 12 hinterlegte Daten zum Zusammenhang zwischen Art und Konzentration der Salze bzw. anorganischen und organischen Substanzen und der Leitfähigkeit herangezogen werden. 21 bedeutet eine Anzeigeeinrichtung für die Anzeige des Vorliegens der Bedingung L größer/gleich L(max) im einzusetzenden Wasser oder der Bedingung S kleiner/gleich S(min) im Spülwasser im Laugenbehälter 1. Nach Vergleich eines gemessenen Gehalts S an anorganischen und organischen Substanzen mit einem unteren vorgegeben Wert S(min) und der Feststellung des Erreichens oder Unterschreitens von S(min) wird die Wasserzufuhr in den Laugenbehälter 1 und die Wäschetrommel 2 der Waschmaschine beendet und/oder kein weiterer Spülschritt durchgeführt.

Figur 2 ist eine schematische Darstellung einer frontalen Schnittansicht einer zweiten Ausführungsform einer Waschmaschine, die einen Weichwasserbehälter und einen gemeinsamen Behälter für aufgesalzenes Wasser und Spülwasser aufweist.

Bei der in Fig. 2 gezeigten zweiten Ausführungsform resultiert aus der Umkehrosmose ein teilentsalztes Wasser (vorliegend "Weichwasser" genannt), das in einem Weichwasserbehälter 24 aufgefangen wird. Hierzu ist die Entsalzungsvorrichtung 17 über eine erste Weichwasserleitung 25 mit dem Weichwasserbehälter 24 verbunden, der wiederum über eine zweite Weichwasserleitung 27 mit dem Laugenbehälter 1 verbunden ist. Entsalztes Wasser (Weichwasser) kann daher wie gewünscht in den Laugenbehälter 1 und in die Wäschetrommel 2 gegeben werden.

Zwischen der Entsalzungsvorrichtung 17 und dem Weichwasserbehälter 24 befindet sich in der ersten Weichwasserleitung 25 ein Leitfähigkeitssensor 19 als erster Sensor zur Feststellung eines Salzgehaltes des durch die Entsalzungsvorrichtung 17 geleiteten Wassers.

Bei der in Fig. 2 gezeigten zweiten Ausführungsform ist an die Entsalzungsvorrichtung 17 über eine erste Leitung 26 für aufgesalzenes Wasser ein Speicher 18 für Wasser mit höherer Salzkonzentration vorgesehen. Da auch bei der zweiten Ausführungsform als Entsalzungsvorrichtung 17 eine Umkehrosmose-Einrichtung verwendet wird, wird hier das bei der Entsalzung entstehende aufgesalzene Wasser gesammelt und für eine spätere Verwendung aufgehoben, z.B. für anfängliche Spülgänge. Hierzu befindet sich zwischen dem Hartwasserspeicher 18 und dem Laugenbehälter eine zweite Leitung 28 für aufgesalzenes Wasser.

Bei der in Fig. 2 gezeigten zweiten Ausführungsform dient der Hartwasserbehälter 18 auch als Spülwasserspeicher 22, welcher das beim Spülen verwendete Wasser speichern kann. Dieses Wasser (sogenanntes "Spülwasser") kann, insbesondere, wenn es sich um das zuvor entsalzte und dann beim Spülen eingesetzte Wasser handelt, für einen späteren Waschgang eingesetzt werden. Daher ist bei der zweiten Ausführungsform der Spülwasserspeicher 22 (Hartwasserbehälter 22) über eine Leitung 23 mit dem Ventil 9 verbunden, das auch die Frischwasserzufuhr steuert.

Die in Fig. 2 gezeigte zweite Ausführungsform ermöglicht insbesondere ein Verfahren, das während eines oder mehrerer Waschgänge die Schritte
(a) Entsalzen von Wasser aus dem Wasserzulaufsystem mittels der Entsalzungsvorrichtung, wobei das dabei erzeugte Weichwasser im Weichwasserbehälter gespeichert wird und das dabei erzeugte Hartwasser im Hartwasserbehälter gespeichert wird;
(b) Einsetzen von Hartwasser aus dem Hartwasserbehälter in einem ersten Spülschritt; und
(c) Einsetzen von Weichwasser aus dem Weichwasserbehälter in einem letzten Spülschritt
umfasst.

Im unteren Bereich des Laugenbehälters 1 befindet sich ein zweiter Leitfähigkeitssensor als zweiter Sensor. Mit dem zweiten Leitfähigkeitssensor 20 kann der Gehalt des Spülwassers an anorganischen und organischen Substanzen nach dem Spülen ermittelt werden. Hierzu können in einem Speicher der Programmsteuerung 12 hinterlegte Daten zum Zusammenhang zwischen Art und Konzentration der Salze bzw. anorganischen und organischen Substanzen und der Leitfähigkeit herangezogen werden. 21 bedeutet eine Anzeigeeinrichtung für die Anzeige des Vorliegens der Bedingung L größer/gleich L(max) im einzusetzenden Wasser oder der Bedingung S kleiner/gleich S(min) im Spülwasser im Laugenbehälter 1. Nach Vergleich eines gemessenen Gehalts S an anorganischen und organischen Substanzen mit einem unteren vorgegeben Wert S(min) und der Feststellung des Erreichens oder Unterschreitens von S(min) wird die Wasserzufuhr in den Laugenbehälter 1 und die Trommel 2 der Waschmaschine beendet und/oder kein weiterer Spülschritt durchgeführt.

### Bezugszeichenliste

- 1: Laugenbehälter
- 2: Wäschetrommel
- 3: Drehachse der Trommel
- 4: Wäschemitnehmer
- 5: Schöpfeinrichtungen
- 6: Waschlauge
- 7: Wäsche
- 8: Hauswassernetz
- 9: Ventil
- 10: Zuleitung
- 11: Einspülschale
- 12: Programmsteuerung
- 13: Heizeinrichtung
- 14: Antriebsmotor
- 15: Drucksensor
- 16: Pumpe
- 17: Entsalzungsvorrichtung
- 18: Speicherbehälter für aufgesalzenes Wasser, Hartwasserbehälter
- 19: erster Leitfähigkeitssensor
- 20: zweiter Leitfähigkeitssensor
- 21: Anzeigeeinrichtung
- 22: Spülwasserspeicher
- 23: erste Zuleitung für aufgesalzenes Wasser oder Spülwasser
- 24: Weichwasserbehälter
- 25: erste Weichwasserleitung
- 26: erste Leitung für aufgesalzenes Wasser
- 27: zweite Weichwasserleitung
- 28: zweite Leitung für aufgesalzenes Wasser

## Patentansprüche

1. Verfahren zur Behandlung von Wäsche in einer Waschmaschine mit einem Laugenbehälter (1), einer Wäschetrommel (2), einem Wasserzulaufsystem (8, 9, 10), einem Laugenablaufsystem mit einer Laugenpumpe (16), einer Programmsteuerung (12), einer Entsalzungsvorrichtung (17) zum Erzeugen von entsalztem Wasser, einem Weichwasserbehälter (24) sowie einem Spülwasserspeicher (22), wobei das Verfahren mindestens einen Waschschritt und mindestens einen. Spülschritt umfasst und in einem Spülschritt entsalztes Wasser eingesetzt wird, wobei das von der Entsalzungsvorrichtung (17) entsalzte Wasser im Weichwasserbehälter (24) aufgefangen wird, und das im Spülschritt eingesetzte entsalzte Wasser im Spülwasserspeicher (22) gespeichert und in einem späteren Waschverfahren wieder verwendet wird, **dadurch gekennzeichnet, dass** es während eines oder mehrerer Waschgänge die folgenden Schritte umfasst:
(a) Entsalzen von Wasser aus dem Wasserzulaufsystem (8,9,10) mittels der Entsalzungsvorrichtung (17), wobei das dabei erzeugte Weichwasser im Weichwasserbehälter (24) gespeichert wird und das dabei erzeugte Hartwasser in einem Hartwasserbehälter (18) gespeichert wird;
(b) Einsetzen von Hartwasser aus dem Hartwasserbehälter (18) in einem ersten Spülschritt; und
(c) Einsetzen von Weichwasser aus dem Weichwasserbehälter (24) in einem letzten Spülschritt.

2. Verfahren nach Anspruch 1, **dadurch gekennzeichnet, dass** im letzten Spülschritt entsalztes Wasser eingesetzt wird.

3. Verfahren nach einem der vorigen Ansprüche, **dadurch gekennzeichnet, dass** ein erster Sensor (19) einen Salzgehalt L in dem aus der Entsalzungsvorrichtung austretenden Wasser misst und mit einem vorgegebenen oberen Grenzwert L(max) vergleicht und dass bei Erreichen oder Überschreiten von L(max) eine Erschöpfung der Entsalzungsvorrichtung (17) angezeigt wird.

4. Verfahren nach einem der vorigen Ansprüche, **dadurch gekennzeichnet, dass** ein zweiter Sensor (20) im Laugenbehälter (1) einen Gehalt S an anorganischen und organischen Substanzen der dort vorhandenen Flüssigkeit misst und mit einem vorgegebenen Wert S(min) vergleicht und dass bei Erreichen oder Unterschreiten von S(min) eine Wasserzufuhr beendet wird und/oder kein weiterer Spülschritt durchgeführt wird.

5. Verfahren nach einem der vorigen Ansprüche, **dadurch gekennzeichnet, dass** in einem zweiten Spülschritt zwischen dem ersten Spülschritt und dem letzten Spülschritt Wasser aus dem Wasserzulaufsystem und/oder entweder Weichwasser oder Hartwasser eingesetzt wird.

## Claims

1. Method for the treatment of laundry in a washing machine with a solution container (1), a laundry drum (2), a water feed system (8, 9, 10), a solution drain system with a solution pump (16), a program control (12), a desalination device (17) for producing desalinated water, a soft water container (24) as well as a rinsing water reservoir (22), wherein the method comprises at least one washing step and at least one rinsing step and desalinated water is used in a rinsing step, wherein the water desalinated by the desalination device (17) is collected in the soft water container (24) and the desalinated water used in the rinsing step is stored in the rinsing water reservoir (22) and reused in a later washing process, **characterised in that** it comprising the following steps during one or more washing cycles:
(a) desalination of water from the water feed system (8, 9, 10) by means of the desalination device (17), wherein the soft water produced **in that** case is stored in the soft water container (24) and the hard water produced **in that** case is stored in a hard water container (18);
(b) use of hard water from the hard water container (18) in a first rinsing step; and
(c) use of soft water from the soft water container (24) in a final rinsing step.

2. Method according to claim 1, **characterised in that** desalinated water is used in the last rinsing step.

3. Method according to one of the preceding claims, **characterised in that** a first sensor (19) measures a salt content L in the water issuing from the desalination device and compares it with a predetermined upper limit value L(max) and that on reaching or exceeding L(max) exhaustion of the desalination device (17) is indicated.

4. Method according to any one of the preceding claims, **characterised in that** a second sensor (20) in the solution container (1) measures a content S of inorganic and organic substances of the liquid present there and compares it with a predetermined value S(min) and that on reaching or exceeding S(min) a water feed is terminated and/or no further rinsing step is carried out.

5. Method according to any one of the preceding claims, **characterised in that** water from the water feed system and/or either soft water or hard water is used in a second rinsing step between the first step and the final rinsing step.

## Revendications

1. Procédé de traitement du linge dans un lave-linge avec une cuve de lessive (1), un tambour à lessive (2), un système d'alimentation en eau (8, 9, 10), un système d'évacuation de lessive avec une pompe à lessive (16), une commande par programme (12), un dispositif de dessalage (17) afin de produire de l'eau dessalée, un réservoir d'eau douce (24) ainsi qu'un réservoir d'eau de rinçage (22), dans lequel le procédé comprend au moins une étape de lavage et au moins une étape de rinçage et dans lequel de l'eau dessalée est utilisée dans une étape de rinçage, dans lequel l'eau dessalée produite par le dispositif de dessalage (17) est récoltée dans le réservoir d'eau douce (24) et l'eau dessalée utilisée dans l'étape de rinçage est stockée dans le réservoir d'eau de rinçage (22) et réutilisée dans un procédé de lavage ultérieur, **caractérisé en ce qu'**il comprend les étapes suivantes durant un ou plusieurs cycle(s) de lavage :
(a) dessalage de l'eau issue du système d'alimentation en eau (8, 9, 10) au moyen du dispositif de dessalage (17), dans lequel l'eau douce ainsi produite est stockée dans le réservoir d'eau douce (24) et l'eau dure ainsi produite est stockée dans un réservoir d'eau dure (18) ;
(b) utilisation d'eau dure issue du réservoir d'eau dure (18) dans une première étape de lavage ; et
(c) utilisation d'eau douce issue du réservoir d'eau douce (24) dans une dernière étape de rinçage.

2. Procédé selon la revendication 1, **caractérisé en ce que** de l'eau dessalée est utilisée dans la dernière étape de lavage.

3. Procédé selon l'une des revendications précédentes, **caractérisé en ce qu'**un premier capteur (19) mesure une teneur en sel L dans l'eau sortant du dispositif de dessalage et la compare à une valeur limite supérieure prescrite L (max) et **en ce qu'**un épuisement du dispositif de dessalage (17) s'affiche en cas d'atteinte ou de dépassement de L (max).

4. Procédé selon l'une des revendications précédentes, **caractérisé en ce qu'**un deuxième capteur (20) mesure dans la cuve de lessive (1) une teneur S en substances inorganiques et organiques au sein du fluide qui s'y trouve et la compare avec une valeur S (min) prescrite et **en ce qu'**une alimentation en eau est arrêtée et / ou aucune autre étape de lavage n'est effectuée en cas d'atteinte de S (min) ou en présence d'une valeur inférieure à S (min).

5. Procédé selon l'une des revendications précédentes, **caractérisé en ce que** de l'eau issue du système d'alimentation en eau et / ou soit de l'eau douce soit de l'eau dure est utilisée dans une deuxième étape de rinçage entre la première étape de rinçage et la dernière étape de rinçage.
